# FASCICULE DE BREVET EUROPEEN

(11) **EP 0 775 057 B1**
(45) Date de publication et mention de la délivrance du brevet: **15.07.1998**
(21) Numéro de dépôt: 95927761.7
(22) Date de dépôt: 04.08.1995
(51) Int. Cl.: B41J 29/00

(54) **COMBINAISON D'UNE IMPRIMANTE ET D'UN TERMINAL D'UNE INSTALLATION DE TRAITEMENT DE L'INFORMATION**
KOMBINATION EINES DRUCKERS UND EINES TERMINALS EINER INFORMATIONSVERARBEITUNGSANLAGE
COMBINATION OF A PRINTER AND A TERMINAL OF A DATA PROCESSING INSTALLATION

(30) Priorité: 12.08.1994 FR 9409993
(43) Date de publication de la demande: 28.05.1997
(73) Titulaire: AXIOHM, F-92120 Montrouge (FR)
(72) Inventeur: PATRY, Bernard, F-91400 Orsay (FR)
(74) Mandataire: Robert, Jean-Pierre
(86) Numéro de dépôt international: FR9501056
(87) Numéro de publication internationale: WO9605063

(56) Documents cités:
- WO-A-89/01719
- DE-A- 3 224 445
- US-A- 5 110 226
- PATENT ABSTRACTS OF JAPAN vol. 17, no. 385 (M-1448) 20 Juillet 1993 & JP,A,05 069 577 (SONY CORP.) 23 Mars 1993

## Description

La présente invention concerne une imprimante thermique destinée à être associée à un terminal quelconque d'une installation de traitement de l'information.

Pour illustrer une application de l'invention on supposera que le terminal est équipé d'un écran vidéo du genre récepteur de télévision, minitel ou moniteur d'installation informatique... auquel il est nécessaire d'associer une imprimante pour par exemple réaliser l'impression des données figurant sur cet écran vidéo et plus particulièrement lorsqu'il s'agit de données fugitives qui disparaissent du fait même de l'utilisation du terminal par un opérateur. Une application toute particulière de ce type d'installation est la télévision interactive par laquelle des transactions se négocient.

L'association d'une imprimante et d'un terminal d'une installation de traitement de l'information est connue en elle-même. En général, le terminal dispose d'une alimentation qui lui est propre, connectable au réseau général de distribution électrique de l'endroit où il se trouve. De même l'imprimante dispose d'une alimentation qui lui est également propre et qui est raccordable à ce même réseau. Cette disposition est illustrée par le document JP-A-05 069577 où, pour des raisons de faible coût l'alimentation comporte une batterie rechargeable et un chargeur de batterie.

Dans le document US-A-5.110.226, il est décrit un appareil portable formé d'un microprocesseur et d'une imprimante déconnectables dans lequel, soit les deux parties sont alimentées indépendamment l'une de l'autre par des batteries soit, lorsque l'appareil est relié à un réseau de communication, l'énergie électrique est fournie aux deux parties par une alimentation nécessairement dimensionnée à la somme des besoins de ces deux parties.

Par la présente invention on propose une imprimante dont l'alimentation électrique est connectable directement au terminal, quelles que soient les caractéristiques de son alimentation, et malgré le fait qu'en général cette alimentation soit dimensionnée aux seuls besoins du terminal. Il n'est plus ainsi besoin de connecter l'imprimante au réseau de distribution d'énergie ce qui simplifie le matériel en supprimant une prise de raccordement de l'imprimante au réseau de distribution et en supprimant la contrainte pour l'utilisateur de prévoir un endroit spécifique pour cette connexion.

A cet effet l'invention a donc pour objet la combinaison d'un terminal et d'une imprimante d'une installation de traitement de données comprenant d'une part, un terminal comportant son alimentation en énergie électrique dimensionnée à son besoin spécifique et une prise multibroche de sortie ayant deux broches au moins destinées à la transmission de données et deux autres broches entre lesquelles est présente une tension d'alimentation dérivée de ladite alimentation spécifique et d'autre part, une imprimante dont l'alimentation électrique est assurée par une batterie d'accumulateur rechargeable, le système comprenant une liaison électrique de charge de la batterie rechargeable, connectée aux broches de sortie présentant une tension dérivée de l'alimentation spécifique du terminal.

Les avantages et d'autres caractéristiques de l'invention ressortiront de la description donnée ci-après d'un exemple de sa réalisation.

Il sera fait référence au dessin annexé qui, par une figure unique, représente schématiquement une imprimante par exemple thermique conforme à l'invention associée à un terminal d'une installation de traitement de données.

Le terminal en question est représenté sur la figure sous la forme d'un téléviseur 1, comportant un cordon d'alimentation 2, une liaison 3 avec une unité centrale ou un réseau non représenté, et un câble de liaison 4 destinée à être connecté à une imprimante thermique 5. L'alimentation de l'imprimante thermique est quant à elle assurée par une batterie rechargeable connectée à l'alimentation du terminal 1 au moyen du câble de liaison 4. La prise de sortie 7 à l'arrière du terminal 4 est, de manière générale, multibroche. Entre deux de ses broches, il existe une tension d'alimentation dérivée de l'alimentation spécifique du terminal. De la même manière la prise d'entrée 8 de l'imprimante 5 comporte ces mêmes broches si bien que le câble 4 assure la connexion de la batterie rechargeable à l'alimentation du terminal 1. A titre d'exemple on indiquera que la liaison 4 est du type RS 485 6 fils avec prise RJ11, deux fils n'étant pas connectés, deux servant à la transmission de données et deux servant à l'alimentation par exemple 9V. Cette batterie d'accumulation 6 est donc rechargée par des courants faibles détournés de l'alimentation du terminal 1 qui, bien que dimensionnée aux besoins propres de ce terminal, autorise ce branchement en parallèle d'une batterie rechargeable.

Dans ce type d'application, l'utilisation de l'imprimante 5 est épisodique, si bien que le temps pendant lequel la batterie est sollicitée pour fournir de l'énergie à l'imprimante est très nettement inférieur au temps pendant lequel le courant faible issu de l'alimentation du terminal 1 charge cette batterie. En outre, lorsque l'imprimante 5 fait appel à la source d'énergie, il s'agit en général d'un appel de courants forts pendant de brefs intervalles de temps. L'alimentation du terminal 1 ne peut pas délivrer d'énergie sous cette forme. En revanche, la batterie rechargeable 6 est capable de convenir parfaitement aux besoins en énergie de l'imprimante 5.

L'invention a pour principal avantage de simplifier les connexions entre un terminal et une imprimante annexe destinée à constituer une preuve écrite des données portées ou transitant à travers ce terminal d'installation de traitement de données.

## Revendications

1. Combinaison d'un terminal et d'une imprimante d'une installation de traitement de données comprenant d'une part un terminal (1) comportant son alimentation en énergie électrique dimensionnée à son besoin spécifique et une prise multibroche (7) de sortie ayant deux broches au moins destinées à la transmission de données et deux autres broches entre lesquelles est présente une tension d'alimentation dérivée de ladite alimentation spécifique et d'autre part, une imprimante (5) dont l'alimentation électrique est assurée par une batterie (6) d'accumulateur rechargeable, caractérisé en ce qu'il comprend une liaison (4) électrique de charge de la batterie rechargeable (6), connectée aux broches (7) de sortie présentant une tension dérivée de l'alimentation spécifique du terminal (1).

2. Système selon la revendication 1, caractérisé en ce que la liaison de recharge de la batterie est disposée dans un câble unique (4) de liaison du terminal (1) à l'imprimante (5).

## Claims

1. A combination of a terminal and a printer in a data processing installation having, on one side a terminal (1) including its own electric power supply designed for the specific need thereof and an output multipin connector (7) having at least two pins used for data transmission and two other pins delivering a power supply voltage derived from said own electric power supply and on the other side, a printer (5) powered by a rechargeable battery (6), characterized in that an electric connection (4) for charging the rechargeable battery (6) is connected to the output pins (7) presenting a voltage derived from the own power supply of the terminal (1).

2. A system according to claim 1, characterized in that, said charging connection of the battery is located in a single cable (4) connecting the terminal (1) to the printer (5).

## Patentansprüche

1. Kombination eines Terminals und eines Druckers einer Datenverarbeitungseinrichtung, umfassend einerseits einen Terminal (1) mit seiner an seinen speziellen Bedarf angepaßten elektrischen Stromversorgung und einer mehrpoligen Ausgangsanschlußvorrichtung (7), die mindestens zwei zur Übertragung von Daten dienende Anschlüsse und zwei weitere Anschlüsse hat, zwischen denen eine von der speziellen Stromversorgung abgeleitete Versorgungsspannung anliegt, und andererseits einen Drucker (5), dessen Stromversorgung durch eine wiederaufladbare Batterie (6) gewährleistet ist, **dadurch gekennzeichnet,** daß sie eine elektrische Verbindung (4) zum Laden der aufladbaren Batterie (6) hat, die mit den Ausgangsanschlüssen (7) verbunden ist, an denen eine von der speziellen Stromversorgung des Terminals (1) abgeleitete Spannung anliegt.

2. System nach Anspruch 1, **dadurch gekennzeichnet,** daß die Verbindung zum Aufladen der Batterie in einem einzigen Kabel (4) zur Verbindung des Terminals (1) mit dem Drucker (5) angeordnet ist.
